# FASCICULE DE BREVET EUROPEEN

(11) **EP 0 086 141 B1**
(45) Date de publication et mention de la délivrance du brevet: **03.07.1985**
(21) Numéro de dépôt: 83400194.3
(22) Date de dépôt: 28.01.1983
(51) Int. Cl.: C07C 139/00, C10L 1/24, C10M 135/10

(54) **Procédé de préparation de complexes organo-solubles du calcium, les complexes obtenus et leur utilisation, notamment comme additifs pour améliorer la combustion des gazoles et des fuel-oils**
Verfahren zur Herstellung von in organischen Stoffen löslichen Komplexen von Kalzium, die hergestellten Komplexe sind deren Anwendung zum Beispiel als Addierungsmittel zur Verbesserung der Verbrennung von Gasöl und Fuelöl
Process for the preparation of organo-soluble complexes of calcium, complexes obtained and their use, e.g. as additives for improving the burning of gas oils and fuel oils

(30) Priorité: 05.02.1982 FR 8202026
(43) Date de publication de la demande: 17.08.1983
(73) Titulaire: INSTITUT FRANCAIS DU PETROLE, 92502 Rueil-Malmaison (FR)
(72) Inventeur: Born, Maurice, F-92000 Nanterre (FR); Briquet, Lucienne, F-92500 Rueil-Malmaison (FR); Parc, Guy, F-92500 Rueil-Malmaison (FR); Thevenin, Nicole, F-75017 Paris (FR)

## Description

L'invention concerne un procédé amélioré pour la préparation de complexes organo-solubles de calcium, utilisables en particulier comme additifs améliorant la combustion des combustibles liquides. Elle concerne également les complexes obtenus par ce procédé et leur utilisation.

La combustion des hydrocarbures liquides tels que par exemple les gazoles, le mazout, les fuels légers, les fuels lourds, ou encore le pétrole lampant, conduit, même dans les meilleures conditions économiquement réalisables, à l'émission plus ou moins importantes de substances imbrûlées, solides, liquides ou gazeuses, comme par exemple de la suie, des hydrocarbures de craquage, du monoxyde de carbone, ainsi que des oxydes d'azote. Ces imbrûlés ont pour principaux inconvénients d'abaisser le rendement des générateurs d'énergie (brûleurs à fuel-oils, moteurs Diesel, etc.), par suite de la perte en matière combustible et de la formation de dépôts (suie notamment) sur les échangeurs de chaleur, qui entraîne une diminution des coefficients de transfert thermique; et de conduire à l'émission de fumées nocives, qu'il convient de réduire le plus possible. On tente en général de remédier à ces inconvénients en incorporant aux combustibles liquides «gazoles ou fuel-oils par exemple) des composés organo-solubles du fer, du calcium ou du baryum par exemple, ayant pour effet de prévenir l'émission des fumées, ou au moins d'en réduire l'importance. Ces composés agissent par effet catalytique pour assurer une combustion plus complète des combustibles et permettent ainsi notamment de réduire le poids des résidus solides de combustion.

On a maintenant découvert qu'il était possible de préparer des complexes organo-solubles de calcium qui présentent une teneur en calcium accrue en comparaison de la teneur des complexes organo-solubles du calcium obtenus par les procédés décrits dans l'art antérieur.

Pour la préparation de complexes sulfoniques du calcium, on a en effet trouvé un procédé dans lequel on peut ne mettre en jeu que des proportions molaires réduites du liant organique utilisé (l'acide hydrocarbyl sulfonique). Ce procédé est avantageux en particulier dans le cas où l'on souhaite utiliser comme matière première un acide alkylbenzène sulfonique de masse moléculaire relativement élevée, par exemple de l'ordre de 400 à 500, les acides sulfoniques de ce type ne permettant pas d'obtenir des teneurs en calcium très élevées lorsque l'on met en oeuvre les méthodes de préparation décrites dans l'art antérieur.

D'une manière générale, le procédé de l'invention peut être défini comme suit. Il comprend:
a) la mise en réaction d'au moins un acide sulfonique aliphatique, alicyclique ou aromatique avec de l'oxyde ou de l'hydroxyde de calcium en excès (par rapport à la quantité correspondant à la formation du sulfonate de calcium basique) au sein d'un milieu liquide comprenant: A) un solvant hydrocarboné ou halogéno-hydrocarboné; B) un promoteur de type alcoolique, et éventuellement une huile minérale de dilution; en présence d'un composé à fonctions azotées et à longue chaîne hydrocarbonée;
b) la mise en contact du mélange réactionnel résultant de l'étape a avec une quantité d'anhydride carbonique nécessaire pour carbonater une proportion substantielle de l'excès d'oxyde ou d'hydroxyde de calcium, et
c) la séparation du complexe de calcium formé, obtenu en phase organique;

ledit procédé étant caractérisé par le fait que le promoteur de type alcoolique B consiste en un mélange de méthanol et d'au moins un monoalcool en C₃ ou en C₄, ce dernier étant avec le méthanol dans un rapport volumique de 1:100 à 3,5: 1.

Le procédé ainsi défini permet, notamment grâce à la mise en jeu simultanée de méthanol et du second alcool en les proportions particulières indiquées, d'obtenir des complexes sulfoniques présentant une teneur en calcium très élevée. Un avantage opératoire particulièrement important réside dans le fait que le procédé se déroule au sein d'une seule phase liquide, l'eau réactionnelle étant maintenue en solution par la présence du second alcool; au contraire, en l'absence de cet alcool, l'apparition d'une phase hydroalcoolique perturbe très sensiblement le déroulement de la carbonatation.

Dans la première étape du procédé de l'invention, on met tout d'abord en jeu un acide sulfonique, qui peut être aliphatique, alicyclique ou aromatique. Ce sera le plus souvent un acide sulfonique aromatique.

Comme exemples d'acides sulfoniques aromatiques, on peut citer les acides alkylbenzènes sulfoniques qui renferment d'environ 10 à 20 atomes de carbone. On peut aussi citer les acides alkylbenzènes sulfoniques industriels (dits «acides alkylbenzènes sulfoniques lourds») qui renferment d'environ 20 à 35 atomes de carbone.

Comme indiqué précédemment, on met également en jeu une proportion mineure d'au moins un composé renfermant des fonctions azotées et au moins une longue chaîne hydrocarbonée, ce composé ayant pour effet de permettre une meilleure solubilisation du complexe sulfonique dans le milieu hydrocarboné.

Le composé à fonctions azotées et à longue(s) chaîne(s) hydrocarbonée(s) peut consister notamment en une polyalkénylsuccinimide-amine ou une bis(polyalkénylsuccinimide)-amine répondant respectivement aux formules générales: et dans lesquelles R représente un radical hydrocarboné aliphatique substantiellement saturé renfermant de 20 à 250 atomes de carbone, de préférence de 75 à 100, X représente un radical alkylène de 2 à 5 atomes de carbone dont les deux valences sont situées sur des atomes de carbone distincts, et m prend une valeur de 1 à 5, de préférence de 1 à 3.

Parmi ces composés, on peut citer plus particulièrement ceux dans lesquels le radical R résulte de la polymérisation ou de la copolymérisation d'une ou plusieurs oléfines légères ayant par exemple de 2 à 6 atomes de carbone, comme par exemple l'éthylène, le propylène, les butènes -1 et -2, l'iso- butène ou encore le méthyl-2 pentène-1. Le radical R peut être, plus spécifiquement, un radical po- lyisobutényle ayant une masse moléculaire d'environ 900 à 1300. Le radical X est le plus souvent le radical éthylène -CH₂-CH_{Z}- et m prend par exemple la valeur 3.

Dans ce cas particulier, la préparation de la po- lyalkénylsuccinimdie-amine ou de la bis(polyalkénylsuccinimide) -amine met en jeu l'anhydride polyisobuténylsuccinique et la tétraéthylènepentamine à raison de 1 (ou 2) mol d'anhydride par mole de tétraéthylènepentamine.

La procédure opératoire pour la préparation des (bis)polyalkénylsuccinimide-amines est bien connue dans l'art: elle est décrite notamment dans les brevets français N^{os} 1265085 et 1422401.

Comme autres composés à fonctions azotées et à longue chaîne hydrocarbonée, on peut encore mentionner les amino-acides répondant à la formule générale: où R¹ représente un radical hydrocarboné monovalent (par exemple aliphatique) qui renferme de 6 à 22 atomes de carbone, n prend une valeur entière de 0 à 4 et p, nul lorque n est nul, prend la valeur 0, 1 ou 2 lorsque n est différent de zéro. Parmi ces composés, on peut citer plus particulièrement ceux qui répondent aux formules: et où R¹ est défini comme ci-dessus et peut être par exemple un mélange de radicaux alkyles de 12 à 14 atomes de carbone.

Le composé à fonctions azotées et à longue(s) chaîne(s) hydrocarbonée(s) est en général introduit dans le milieu réactionnel en une proportion de 10 à 30% en masse et de préférence de 15 à 25% en masse par rapport à l'acide sulfonique engagé.

Le milieu réactionnel comprend avantageusement une huile de dilution qui consiste en général en une huile minérale de faible viscosité, comme par exemple une huile 100 Neutral Solvent. La proportion massique de cette huile par rapport à l'acide sulfonique correspond en général à un rapport allant d'environ 1 :5 à 2:1.

La mise en oeuvre du procédé de l'invention nécessite l'emploi d'un solvant hydrocarboné ou halogéno-hydrocarboné, constituant plus particulièrement en un hydrocarbure aromatique tel que par exemple le benzène, le toluène, un xylène, le mono- ou le di-éthylbenzène ou le mono- ou le di-isopropylbenzène: ou en un hydrocarbure aliphatique halogéné tel que par exemple le trichloroéthylène. On peut encore utiliser diverses coupes pétrolières telles que les gazoles ou les fuel-oils domestiques.

Lorsque l'on désire obtenir le complexe organo-soluble de calcium, selon l'invention, sous la forme d'une solution, il est avantageux d'utiliser un sol- vantqui présente une température d'ébullition suffisamment élevée pour ne pas être éliminé dans les conditions opératoires de l'étape finale d'obtention de l'additif telles qu'elles seront définies plus loin. Des solvants de ce type sont par exemple le diisopropylbenzène, les gazoles ou les fuel-oils domestiques.

Le solvant hydrocarboné ou halogéno-hydrocarboné ainsi défini est utilisé en général en une proportion allant de 1 à 10 kg par kilogramme d'acide sulfonique.

Le monoalcool en C₃ ou C₄ est de préférence l'isopropanol.

Le méthanol et le monoalcool en C₃ ou C₄ sont en général introduits en une proportion totale allant de 80 à 1000 ml/I de solvant hydrocarboné ou halogéno-hydrocarboné. Le rapportvolumique de l'alcool en C₃ ou C₄ au méthanol est en général de 1:100 à 3,5:1 comme indiqué précédemment, mais les valeurs préférées sont dans l'intervalle de 1:5à3:1.

Dans la mise en oeuvre du procédé de l'invention, l'oxyde de calcium est introduit dans le milieu réactionnel en excès par rapport à la stoechiométrie du sulfonate basique de calcium (qui correspond à 1 atome-gramme de calcium par équivalent-gramme d'acide sulfonique). Ainsi, selon la proportion de calcium que l'on souhaite introduire dans le complexe, et compte tenu du rendement de l'étape de carbonatation subséquente, la proportion d'oxyde ou d'hydroxyde de calcium utilisée pourra aller de 1 à 30 atomes-grammes de calcium par équivalent-gramme d'acide sulfonique.

On utilise en général l'hydroxyde de calcium (ou «chaux éteinte»).

Pour effectuer la première étape du procédé de l'invention, on chauffe le mélange réactionnel constitué comme décrit ci-dessus, à une température de 20 à 65°C (de préférence de l'ordre de 55 à 60° C), sous forte agitation, de manière à réaliser la neutralisation de l'acide sulfonqiue.

Dans la deuxième étape du procédé de préparation des complexes sulfoniques de l'invention, on réalise la carbonatation d'une proportion substantielle et de préférence de la plus grande partie possible, de l'excès d'oxyde ou d'hydroxyde dispersé au sein du mélange réactionnel. La carbonatation est effectuée en général à l'aide d'anhydride carbonique gazeux, pur ou dilué par un gaz inerte vis-à- vis des réactifs en présence, sous forme très divisée, le mélange réactionnel étant maintenu, toujours sous agitation, à une température de 20 à 65° C, et de préférence entre 55 à 60° C.

Le liquide obtenu contient en suspension l'oxyde ou l'hydroxyde qui n'a pas réagi, le rendement de la carbonatation ne pouvant être total. Le rendement de la carbonatation décroît lorsque l'on met en jeu un excès croissant d'oxyde ou d'hydroxyde.

On devra déterminer l'importance de cet excès de manière à introduire dans le complexe la proportion optimale de métal, sans avoir à éliminer une trop grande quantité d'oxyde ou d'hydroxyde non réagi.

Les constituants volatils du mélange obtenu (eau, méthanol, second alcool, toluène, benzène, solvant chloré, etc.), sont éliminés par exemple par évaporation sous pression réduite dans un évaporateur rotatif en couche mince. Les particules solides d'oxyde ou d'hydroxyde métallique non réagi sont éliminées par exemple par filtration ou centrifugation.

Lorsque le solvant hydrocarboné est volatil, l'additif obtenu dans les conditions décrites se présente sous la forme d'un solide vitreux cependant entièrement soluble dans les hydrocarbures pétroliers.

Dans le cas où le solvant employé est en hydrocarbure lourd (par exemple le diisopropylbenzène ou un gazole), les complexes organo-solubles de l'invention sont recueillis sous la forme d'un liquide limpide très fluide contenant en outre l'huile de dilution éventuellement introduite au départ.

L'emploi d'une proportion déterminée de solvant hydrocarboné lourd permet d'obtenir des solutions de complexe organo-soluble qui présentent en général, pour des raisons de commodité de mise en oeuvre, une teneur en métal d'environ 10% en masse. La quantité de solution de complexe obtenue représente en général un très fort pourcentage de la quantité qu'il était théoriquement possible d'obtenir (de l'ordre de 85 à 95%).

Les complexes organo-solubles du calcium ob₋ tenus par le procédé de l'invention peuvent renfermer des teneurs en calcium très élevées. Ainsi, la proportion de calcium introduit peut aller de 5 à 20 atomes-grammes de calcium par équivalent-gramme d'acide sulfonique.

Ces complexes organo-solubles du calcium sont utilisables comme additifs d'amélioration de la combustion de divers combustibles liquides (gazoles, fuel-oils). Ils sont alors ajoutés à ces combustibles en une proportion qui peut aller par exemple de 10 à 150 ppm, de préférence de 25 à 75 ppm, en masse de calcium par rapport à la masse du combustible liquide.

Le perfectionnement substantiel apporté à la préparation de complexes organo-solubles du calcium par la mise en oeuvre du procédé de l'invention peut également s'appliquer à la préparation de sulfonates de calcium à haute réserve de basicité utilisés comme additifs détergents-dispersants dans les huiles lubrifiantes.

L'emploi simultané de méthanol et d'un alcool en C₃ ou C₄ dans les proportions relatives mentionnées plus haut constitue une nette amélioration aux procédés décrits notamment par la titulaire dans les brevets français N^{os} 2236001 et 2265848, et dans le certificat d'addition N_{°} 2271281 se référant au brevet N° 2265848. Il doit être entendu que le contenu de ces brevets et certificat d'addition est inclus ici par la référence qui y est faite.

Les exemples suivants illustrent l'invention, mais ils ne doivent en aucune manière en limiter la portée aux réalisations pratiques particulières qu'on y décrit. Les exemples 3, 4, 6 à 10 et 13 sont donnés à titre de comparaison.

Dans tous les exemples, l'indice total de base des produits (noté TBN) a été déterminé suivant la norme ASTM D 664-58. Certaines pressions sont exprimées en bars. Le bar vaut 0,1 MPa.

### Exemple 1:

Dans un réacteur en verre de 2 I, muni d'une double enveloppe, d'un dispositif d'agitation énergique, d'un tube à embout poreux permettant l'introduction de gaz très divisé, d'un thermomètre et d'une électrode coaxiale verre/calomel, on introduit successivement:
- 312,5 g d'un acide alkylbenzène sulfonique lourd de synthèse (ayant une masse molaire équivalente, compte tenu d'une teneur en insulfonés de 30% en poids, voisine de 700 g), soit 0,45 mol d'acide;
- 70 g d'une bis-(polyalkénylsuccinimide)-amine, de formule générale: où R est un radical polyisobutènyle de masse moléculaire de 1200 à 1300; le groupement polyamine étant obtenu à partir de tétraéthylène-penta- mine. Le produit commercial dont le TBN est de 20 consiste en une solution à 50% en masse de cette amine dans une huile lubrifiante de base de faible viscosité:
- 114,5 g d'une huile minérale 100 Neutral Solvent
- 1000 ml de diisopropylbenzène
- 180 ml d'alcool isopropylique absolu
- 60 ml d'alcool méthylique absolu
- 446 g de chaux éteinte pure exempte de carbonate.

Par l'intermédiaire du fluide caloporteur circulant dans la double enveloppe, la température du mélange est portée à 50° C tout en assurant une agitation vigoureuse.

A l'aide du tube distributeur de gaz, placé au sein de la suspension et juste au-dessous de l'agitateur, on introduit ensuite 111,3 1 de CO_{z} (4,64 mol ou 204 g) en 4 h, tout en maintenant la température réactionnelle entre 55 et 60° C.

Le pH du mélange est suivi en fonction du % de CO₂ introduit.

La solution brune obtenue, contenant l'excès de chaux, est transférée dans un évaporateur rotatif en couche mince où elle est débarrassée de ses constituants volatils (eau, alcools) par évaporation sous pression réduite (110°C, 4·10³ Pa). La suspension chaude ainsi obtenue est transférée dans un filtre monoplaque du type Gauthier (surface filtrante: 113 cm²), puis filtrée en 1 h environ sous une pression effective de 2 bars. On recueille ainsi 1100 g de solution organique limpide très fluide constituant l'additif, soit environ 60% en masse de la quantité théorique.

Le gâteau de filtration est dispersé avec deux fois 500 cm³ d'hexane, la suspension obtenue étant de nouveau filtrée sous 2 bars.

Les filtrats récupérés sont réunis puis évaporés sous 30 mmHg à 120°C; on recueille finalement 1737 g d'un additif titrant 10% en masse de calcium, ce qui représente 95% en masse de la quantité théorique d'additif pouvant être obtenue. L'additif ainsi recueilli possède les caractéristiques physico-chimiques suivantes:
Ca : 10% en masse
TBN (ASTM D 664): 260
Viscosité à 40° C (cSt): 17
Viscosité à 100° C (cSt) : 5
Masse volumique (20°C): 1,07
Point d'éclair Pensky (°C): 68
Aspect: liquide brun translucide

### Exemple 2:

La même expérimentation que dans l'exemple 1 est réalisée en remplaçant le diisopropylbenzène par le même volume d'un solvant pétrolier léger, le toluène.

Après carbonatation, la suspension est transférée dans le filtre Gauthier, où elle est filtrée en 1 h environ sous une pression effective de 2 bars. Après avoir lavé deux fois avec 500 cm³ d'hexane le gâteau de filtration, les fractions hydrocarbonées filtrées recueillies sont débarrassées de leurs constituants volatils dans l'évaporateur rotatif en couche mince (eau réactionnelle, alcools, toluène). On récupère ainsi 915 g d'un additif qui se présente à la température de l'ambiance sous la forme d'un liquide translucide très visqueux, totalement soluble dans les hydrocarbures pétroliers et qui représente environ 93,5% en masse de la quantité théorique d'additif pouvant être obtenue.

L'additif ainsi recueilli possède les caractéristiques suivantes:
Ca: 20,2% en masse
TBN (ASTM D 664): 540,2
Masse volumique à 20°C: 1,30

La valeur élevée du TBN mesuré indique une teneur en carbonate de calcium à l'état colloïdal de l'ordre de 48,1 % de la masse totale d'additif, et une quantité de sulfonate de calcium d'environ 24,6%, ce qui signifie que le rapport du nombre d'atomes de calcium au nombre de molécules d'acide contenu est de l'ordre de 10,7, ou encore que le rapport du nombre d'atomes de calcium, à l'état de carbonate colloïdal, au nombre d'atomes de calcium à l'état de sulfonate, est de l'ordre de 21,3.

### Exemple 3 (comparatif):

La même expérimentation que dans l'exemple 1 est effectuée en remplaçant l'alcool méthylique par le même volume d'alcool isopropylique pur, soit un volume total de cet alcool de 240 cm³ (absence totale d'alcool méthylique).

On observe que la carbonatation de la chaux cesse dès que 10% seulement de la quantité de CO_{z} prévue ont été introduits dans le milieu réactionnel. La suspension obtenue, d'aspect laiteux, se révèle être pratiquement impossible à filtrer sous 2 bars.

### Exemple 4 (comparatif) :

La même expérimentation que dans l'exemple 1 est effectuée en remplaçant l'alcool isopropylique par le même volume d'alcool méthylique, soit un volume total de cet alcool de 240 cm³ (absence totale d'alcool isopropylique).

Après carbonatation et évaporation des constituants volatils, on récupère, après plus de 5 h de filtration sous 2 bars, 1422 g seulement d'une solution d'additif titrant 10,8% en masse de calcium.

### Exemple 5:

La même expérimentation que dans l'exemple 1 est réalisée en remplaçant le diisopropylbenzène par le même volume de gazole moteur. On récupère finalement, et dans ces conditions, 1744 g d'une solution contenant 9,75% en masse de calcium, soit environ 95,4% en masse de la quantité théorique d'additif pouvant être obtenue.

### Exemples 6 à 11:

Diverses expérimentations sont réalisées dans les conditions de l'exemple 1, en utilisant des mélanges d'alcools méthylique et isopropylique en proportion variées.

Les résultats des exemples 1 à 11 sont rassemblés dans le tableau 1.

On constate notamment que dans l'exemple 3, l'isopropanol mis en oeuvre en même proportion que le mélange d'alcools de l'exemple 1 est impropre à la carbonatation de la chaux.

On observe par ailleurs que dans l'exemple 4, le remplacement de l'isopropanol par le méthanol permet la carbonatation de la chaux mais que cette réaction ne s'effectue pas dans des conditions aussi satisfaisantes que celle réalisée dans l'exemple 1 en présence du mélange des deux alcools, ainsi qu'en attestent la durée excessive de la filtration et le faible rendement obtenu.

Si on reproduit les exemples 1 et 4 en laissant les mélanges au repos après la carbonatation, on observe, après centrifugation, l'apparition de deux phases liquides avec la suspension obtenue dans l'exemple 4, contre une seule dans l'exemple 1. L'analyse chromatographique de la phase surna- geante incolore récupérée montre que celle-ci est essentiellement composée de méthanol et d'eau.

Il apparaît donc dans l'exemple 1 que les meilleures conditions de carbonatation sont le fait du maintien en solution de l'eau réactionnelle par la présence de l'alcool isopropylique qui agit comme agent compatibilisant.

L'exemple 3 montre cependant le caractère indispensable de la présence de méthanol dans le milieu, puisque l'isopropanol ne permet pas à lui seul de mener à bien l'opération.

### Exemple 12:

La même expérimentation que dans l'exemple 2 est réalisée avec les quantités de réactifs suivants:
Acide sulfonique: 189,3 g (soit: 0,27 mol)
Bis-succinimide-amine: 42 g
Huile 100 Neutral Solvent: 68,7 g
Ca (OH₂): 595 g
Toluène: 1000 cm³
Alcool isopropylique: 180 cm³
Alcool méthylique: 60 cm³

La carbonatation est réalisée par introduction de 210 g de CO_{z} (4,77 mol) en 4 h dans les conditions de température décrites précédemment. On récupère finalement 520 g d'additif représentant environ 65% en masse de la quantité théorique pouvant être obtenue. L'additif recueilli dans ces conditions se présente sous la forme d'un liquide extrêmement visqueux à la température de l'ambiance, mais cependant fluide et facilement manipulable à 100°C. Sa solubilité dans les hydrocarbures pétroliers est totale.

Ses caractéristiques physico-chimiques sont les suivantes:
Ca: 23,8% en masse
TBN (D 664-58) : 648,6
Masse volumique: 1,367

La valeur élevée du TBN mesuré indique une teneur en carbonate de calcium à l'état colloïdal de l'ordre de 58% de la masse totale de l'additif.

En outre, la détermination de la quantité d'acide sulfonique contenue par l'additif (après séparation des constituants par dialyse puis régénération de l'acide sulfonique par addition d'acide chlorhydrique, soit environ 17,7% de la masse d'additif) montre qu'une partie seulement de cet acide se trouve présent dans l'additif, et que le rapport du nombre d'atomes de calcium au nombre de molécules d'acide contenu est de l'ordre de 17,4, ou encore que le rapport du nombre d'atomes de calcium à l'état de carbonate colloïdal au nombre d'atomes de calcium à l'état de sulfonate est de l'ordre de 34,4, ce qui constitue un résultat tout à fait remarquable.

L'emploi du mélange méthanol/isopropanol permet par ailleurs d'améliorer sensiblement certains procédés de fabrication d'additifs détergents superbasiques pour lubrifiants pratiqués dans l'art antérieur, ainsi que le montrent les expérimentations décrites ci-après.

### Exemple 13 (comparatif) :

Dans un réacteur de 6 m³ constamment agité, on introduit successivement:
Alcool méthylique pur: 0,75 m³
Chaux éteinte: 403 kg
Acide sulfonique de l'exemple 1: 592 kg
Huile minérale: 201 kg
Toluène: 2,25 ₘ³

Dodécylphénate neutre de calcium sulfuré: 207 kg

La température du mélange est portée à 40°C puis on admet au sein de la suspension 177 kg de CO_{z} en 3 h.

Le mélange est alors laissé au repos pendant 1,5 h; il y a séparation en deux phases liquides:
- phase liquide supérieure: essentiellement composée d'eau de réaction, d'alcool méthylique et de toluène mais aussi de traces de substances organiques solides, contenant du calcium, qui s'accumulent en fond de colonne de distillation lors de la récupération des solvants, ce qui constitue une gêne opératoire importante;
- phase liquide inférieure: essentiellement composée de toluène dans lequel est dissous l'additif détergent superbasique préparé.

Cette solution est filtrée, puis dirigée vers une colonne de fractionnement pour éliminer l'alcool méthylique résiduel et les traces d'eau de réaction. Cette fraction riche en composé alcoolique est ensuite dirigée en mélange avec la phase supérieure vers la colonne de distillation pour la récupération de l'alcool.

L'additif détergent ainsi obtenu, après élimination du toluène, est caractérisé par une teneur en calcium de 12,9% en masse et par un TBN de 340 (ASTM D 664).

### Exemple 14:

La même expérimentation que dans l'exemple 13 est réalisée en remplaçant les 0,75 m³ d'alcool méthylique par 0,75 m³ d'un mélange constitué de:
Alcool isopropylique pur: 0,563 m³
Alcool méthylique pur: 0,187 m³

Après réaction, le mélange étant laissé au repos pendant 1,5 h, on n'observe aucune démixtion de phases liquides.

L'unique phase liquide contenant l'additif est filtrée puis dirigée, comme précédemment, vers une colonne à distiller pour la récupération des solvants.

L'additif exempt de solvants est récupéré liquide en pied de colonne, l'accumulation de produits organiques solides ne se produisant plus.

L'additif détergent superbasique obtenu dans ces conditions opératoires améliorées possède des caractéristiques très voisines de celles de l'additif obtenu dans l'exemple précédent, soit:
CA: 12,8% en masse
TBN: 330

### Exemple 15:

On utilise un additif préparé selon le protocole opératoire de l'exemple 1, dans une série d'essais portant sur la diminution de l'indice de fumée «Bosch» d'un moteur Peugeot Indenor.

L'additif est introduit dans le gazole moteur à des concentrations comprises entre 0,5 et2 pour 1000.

On détermine pour chaque essai l'indice de fumée selon la méthode « Bosch».

Dans le tableau ci-après, on donne les résultats obtenus avec le gazole non additivé, puis additivé. On indique en outre les résultats comparatifs obtenus à partir d'un additif commercial à base de baryum.

### Exemple 16:

On utilise un additif préparé selon le protocole opératoire de l'exemple 1 dans une série d'essais portant sur la diminution du taux d'émission d'imbrûlés d'un fuel lourd N° 2.

L'additif est introduit dans le fuel lourd N° 2 (présentant une viscosité de 36,3 cSt à 100°C) à 2 concentrations correspondant à 50 et 100 ppm en masse de calcium.

On effectue, comme pour l'exemple précédent, le même essai avec le fuel lourd non additivé (essai à blanc).

Lors des expérimentations, le fuel lourd est pulvérisé mécaniquement sous une pression de 29 bars; le débit d'alimentation en fuel est de 90 kg/h. La température d'admission d'air est de 25°C et l'excès d'air est de 25%.

On détermine pour chaque essai, l'indice pondéral de noircissement selon la norme NF X 43-003. Il s'agit de la teneur gravimétrique des particules solides correspondant à 1 thermie dégagée (il est exprimé en mg/th).

Dans le tableau ci-après on donne les résultats obtenus et l'on indique également l'efficacité de l'additif, qui correspond à l'abaissement relatif de l'indice pondéral (rapporté à la valeur de l'essai à blanc).

## Revendications

1. Procédé de préparation d'un complexe organo-soluble de calcium comprenant:
a) la mise en réaction d'au moins un acide sulfonique choisi parmi les acides sulfoniques aliphatiques, alicycliques et aromatiques avec de l'oxyde ou de l'hydroxyde de calcium en excès par rapport à la proportion correspondant à la stoechiométrie du sulfonate de calcium basique d'une mole d'oxyde ou d'hydroxyde de calcium par équivalent-gramme d'acide sulfonique, au sein d'un milieu liquide comprenant: a) un solvant choisi parmi les liquides hydrocarbonés ou halogéno-hydrocarbonés, et b) un promoteur de type alcoolique, et en présence d'une proportion mineure d'au moins un composé à fonctions azotées et à longue chaîne hydrocarbonée;
b) la mise en contact du mélange réactionnel résultant de l'étape a avec une quantité d'anhydride carbonique nécessaire pour carbonater une proportion substantielle de l'excès d'oxyde ou d'hydroxyde de calcium, et
c) la séparation du complexe de calcium formé, obtenu en phase organique;
ledit procédé étant caractérisé en ce que ledit promoteur de type alcoolique consiste en un mélange de méthanol et d'au moins un monoalcool en C₃ ou en C₄, celui-ci étant avec le méthanol dans un rapport volumique de 1 :100 à 3,5:1.

2. Procédé selon la revendication 1, caractérisé en ce que les quantités de monoalcool en C₃ ou C₄ et de méthanol sont entre elles dans un rapprot volumique de 1,5:1 à 3:1.

3. Procédé selon la revendication 1 ou 2, caractérisé en ce que ledit monoalcool en C₃ ou C₄ est l'isopropanol.

4. Procédé selon l'une des revendications 1 à 3, caractérisé en ce que le milieu réactionnel comprend en outre une huile minérale de faible viscosité, en une proportion massique par rapport à l'acide sulfonqiue de 1:5 à 2:1.

5. Procédé selon l'une des revendications 1 à 4, caractérisé en ce que le solvant (A) est choisi parmi les hydrocarbures aromatiques, les hydrocarbures aliphatiques halogénés, les gazoles et les fuel-ails domestiques.

6. Procédé selon l'une des revendications 1 à 5, caractérisé en ce que ledit solvant (A) est utilisé en une proportion massique de 1 : 1 10:1 par rapport à l'acide sulfonique

7. Procédé selon l'une des revendications 1 à 6, caractérisé en ce que le monoalcool en C₃ ou C₄ et le méthanol sont utilisés en une proportion volumique totale de 8:100 à 1 : 1 par rapport audit solvant(A).

8. Procédé selon l'une des revendications 1 à 7, caractérisé en ce que ledit composé à fonctions azotées et à longue chaîne hydrocarbonée est choisi parmi les polyalkénylsuccinimide-amines de formule générale: et les bis(polyalkénylsuccinimide) -amines de formule générale:
où R représente un radical hydrocarboné aliphatique substantiellement saturé renfermant de 20 à 250 atomes de carbone, X représente un radical alkylène de 2 à 5 atomes de carbone dont les deux valences sont situées sur des atomes de carbone distincts et m prend une valeur de 1 à 5.

9. Procédé selon l'une des revendications 1 à 7, caractérisé en ce que ledit composé à fonctions azotées et à longue chaîne hydrocarbonée est choisi parmi les amino-acides répondant à la formule générale: où R¹ représente un radical hydrocarboné alypha- tique renfermant de 6 à 22 atomes de carbone, n prend une valeur entière de 0 à 4, et p, nul lorsque n est nul, prend la valeur 0,1 ou 2 lorsque n est différent de zéro.

10. Procédé selon l'une des revendications 1 à 9, caractérisé en ce que ledit composé à fonctions azotées et à longue chaîne hydrocarbonée est utilisé en une proportion de 10 à 30% en masse par rapport à l'acide sulfonique engagé.

11. Procédé selon l'une des revendications 1 à 10, caractérisé en ce que, dans la première étape, on introduit l'oxyde ou l'hydroxyde de calcium en une proportion allant de 1 à 30 atomes-grammes de métal, par équivalent-gramme d'acide sulfonique.

12. Procédé selon l'une des revendications 1 à 11, caractérisé,en ce que la première étape est effectuée à une température de 20 à 65° C.

13. Procédé selon l'une des revendications 1 à 12, caractérisé en ce que, dans la deuxième étape, on met le mélange réactionnel résultant de la première étape en contact avec de l'anhydride carbonique sous forme très divisée.

14. Procédé selon l'une des revendications 1 à 13, caractérisé en ce que la deuxième étape est effectuée à une température de 20 à 65° C.

15. Complexe organo-soluble du calcium, caractérisé en ce qu'il est obtenu par un procédé selon l'une des revendications 1 à 14 et présente un rapport du nombre d'atomes-grammes de calcium au nombre d'équivalents-grammes d'acide sulfonqiue d'environ 9,5:1 à 17,4:1.

16. Complexe organo-soluble du calcium selon la revendication 15, caractérisé en ce qu'il présente un rapport du nombre d'atomes-grammes de calcium au nombre d'équivalents-grammes d'acide sulfonique d'enviorn 10,7:1.

17. Complexe organo-soluble du calcium selon la revendication 15, caractérisé en ce qu'il présente un rapport du nombre d'atomes-grammes de calcium au nombre d'équivalents-grammes d'acide sulfonique d'environ 17,4: 1.

18. Composition carburante ou combustible comprenant un gazole ou un fuel-oil et une proportion mineure d'un complexe organo-soluble de calcium selon l'une des revendications 15 à 17.

19. Composition lubrifiante comprenant une proportion majeure d'huile lubrifiante et une proportion mineure d'un complexe organo-soluble du calcium selon l'une des revendications 15 à 17.

## Patentansprüche

1. Verfahren zur Herstellung eines organolöslischen Calciumkomplexes, wobei man:
a) mindestens eine aliphatische, alicyclische oder aromatische Sulfonsäure mit Calciumoxid oder -hydroxid im Überschuss, bezogen auf das Verhältnis welches der Stöchiometrie von basischem Calciumsulfonat eines Mols von Calciumoxid oder -hydroxid pro Gramm-Äquivalent Sulfonsäure entspricht, in einem flüssigen Medium, das (A) ein Lösungsmittel aus der Gruppe derflüssigen Kohlenwasserstoffe oder Halogenkohlenwasserstoffe und (B) einen Promotor vom alkoholischen Typ enthält, in Gegenwart einer kleineren Menge von mindestens einer Verbindung mit Stickstoff-Funktion und einer langen Kohlwasserstoffkette umsetzt,
b) das Reaktionsgemisch, das sich aus der Stufe (a) ergibt, mit einer solchen Menge an Kohlendioxid in Kontakt bringt, die notwendig ist, um einen wesentlichen Teil des Überschusses von Calciumoxid oder -hydroxid zu carbonieren und
c) den gebildeten Calciumkomplex, der in organischer Phase erhalten wurde, abtrennt, dadurch gekennzeichnet, dass dieser Promotor vom Alkoholtyp aus einer Mischung von Methanol und mindestens einem C₃- oder C₄-Monoalkohol besteht, der mit dem Methanol in einem Volumenverhältnis von 1 : 100 bis 3,5:1 vorliegt.

2. Verfahren nach Anspruch 1, dadurch gekennzeichnet, dass die Mengen des C₃ - oder C4 - Monoalkohols und des Methanols untereinander ein Volumenverhältnis von 1,5:1 bis 3:1 haben.

3. Verfahren nach Anspruch 1 oder 2, dadurch gekennzeichnet, dass der C₃ - oder C₄-Monoalkohol Isopropanol ist.

4. Verfahren nach einem der Ansprüche 1 bis 3, dadurch gekennzeichnet, dass das Reaktionsmedium ausserdem ein Mineralöl von niedriger Viskosität in einem Massenverhältnis bezogen auf Sulfonsäure von 1:5 bis 2:1 enthält.

5. Verfahren nach einem der Ansprüche 1 bis 4, dadurch gekennzeichnet, dass das Lösungsmittel (A) aus aromatischen Kohlenwasserstoffen, halogenierten aliphatischen Kohlenwasserstoffen, Gasölen und leichten Heizölen (Hausbrand-Heizölen) ausgewählt ist.

6. Verfahren nach einem der Ansprüche 1 bis 5, dadurch gekennzeichnet, dass das Lösungsmittel (A) in einem Massenanteil von 1:1 bis 1:10, bezogen auf Sulfonsäure, verwendet wird.

7. Verfahren nach einem der Ansprüche 1 bis 6, dadurch gekennzeichnet, dass der C3 - oder C₄-Monoalkohol und das Methanol in einem Gesamtvolumenverhältnis von 8:100 bis 1:1, bezogen auf das Lösungsmittel (A), verwendet werden.

8. Verfahren nach einem der Ansprüche 1 bis 7, dadurch gekennzeichnet, dass die Verbindung mit Stickstoff-Funktion und langer Kohlenwasserstoffkette unter den Polyalkenylbernsteinsäureimid-Aminender allgemeinen Formel: und den Bis(Polyalkenylbernsteinsäureimid)-Aminen der allgemeinen Formel: gewählt wird, worin R einen aliphatischen, im wesentlichen gesättigten Kohlenwasserstoffrest mit 20 bis 250 Kohlenstoffatomen, Xeinen Alkylenrest mit 2 bis 5 Kohlenstoffatomen, dessen zwei Valenzen an zwei verschiedenen Kohlenstoffatomen liegen und m einen Wert von 1 bis 5 bedeuten.

9. Verfahren nach einem der Ansprüche 1 bis 7, dadurch gekennzeichnet, dass die Verbindung mit Stickstoff-Funktion und langer Kohlenwasserstoffkette unter den Aminosäuren der allgemeinen Formel : gewählt wird, worin R¹ einen aliphatischen Kohlenwasserstoffrest mit 6 bis 22 Kohlenstoffatomen, n einen ganzenwert von 0 bis 4 bedenten und p, das fehlt, wenn n fehlt, den Wert 0,1 oder 2 hat, wenn n von Null verschieden ist.

10. Verfahren nach einem der Ansprüche 1 bis 9, dadurch gekennzeichnet, dass die Verbindung mit Stickstoff-Funktion und langer Kohlenwasserstoffkette in einem Anteil von 10 bis 30 Masseprozent, bezogen auf eingesetzte Sulfonsäure, verwendet wird.

11. Verfahren nach einem der Ansprüche 1 bis 10, dadurch gekennzeichnet, dass man in der ersten Stufe das Calciumoxid oder -hydroxid in einer Menge von 1 bis 30 g-Atom Metall pro Gramm-Äquivalent Sulfonsäure einsetzt.

12. Verfahren nach einem der Ansprüche 1 bis 11, dadurch gekennzeichnet, dass die erste Stufe bei einer Temperatur von 20 bis 65° C durchgeführt wird.

13. Verfahren nach einem der Ansprüche 1 bis 12, dadurch gekennzeichnet, dass man in der zweiten Stufe das aus der ersten Stufe stammende Reaktionsgemisch in Kontakt mit Kohlendioxid in sehr fein verteilter Form bringt.

14. Verfahren nach einem der Ansprüche 1 bis 13, dadurch gekennzeichnet, das die zweite Stufe bei einer Temperatur von 20 bis 65° C durchgeführt wird.

15. Organolöslicher Calciumkomplex, dadurch gekennzeichnet, dass er nach einem Verfahren gemäss einem der Ansrpüche 1 bis 14 erhalten ist und ein Verhältnis der Anzahl Gramm-Atome von Calcium zu Gramm-Äquivalenten von Sulfonsäure von etwa 9,5:1 bis 17,4:1 aufweist.

16. Organolöslicher Calciumkomplex nach Anspruch 15, dadurch gekennzeichnet, dass er ein Verhältnis der Anzahl Gramm-Atom Calcium zur Anzahl der Gramm-Äquivalente Sulfonsäure von etwa 10,7:1 aufweist.

17. Organolöslicher Calciumkomplex nach Anspruch 15, dadurch gekennzeichnet, dass er ein Verhältnis der Anzahl Gramm-Atom Calcium zur Anzahl Gramm-Äquivalent Sulfonsäure von etwa 17,4:1 aufweist.

18. Treibstoff- oder Brennstoff-Zusammensetzung, enthaltend ein Gasöl oder ein Heizöl und einen kleinen Mengenanteil eines organolöslichen Calciumkomplexes nach einem der Ansprüche 15 bis 17.

19. Schmierstoff-Zusammensetzung, enthaltend einen grösseren Menganteil an schmierendem Öl und einen kleineren Mengenanteil an einem organolöslichen Calciumkomplex nach einem der Ansprüche 15 bis 17.

## Claims

1. A process for manufacturing a calcium complex soluble in organic media, comprising:
(a) reacting at least one sulfonic acid selected from the aliphatic, alicyclic and aromatic sulfonic acids with calcium oxide or hydroxide in excess with respect to the proportion corresponding to the stoechiometry of basic calcium sulfonate, of one mole of calcium oxide or hydroxide per gram equivalent of sulfonic acid, in a liquid medium comprising (A) a solvent selected from the liquid hydrocarbons or halohydrocarbons, and (B) a promoter of alcohol type, and in the presence of a minor proportion of at least one compound having nitrogen functions and a long hydrocarbon chain;
(b) contacting the reaction mixture resulting from step (a) with a sufficient proportion of carbon dioxide to carbonate a substantial proportion of the excess of calcium oxide or hydroxide; and
(c) separating the resultant calcium complex, obtained in organic phase;
said process being characterized in that said promoter of alcohol type consists in a mixture of methanol and at least one C₃ or C₄ monoalcohol, the latter being with said methanol in a volume ratio of from 1 : 100 to 3.5:1.

2. A process according to Claim 1, characterized in that the quantities of C₃ or C₄ monoalcohol and methanol are in a volume ratio of from 1.5:1 to 3:1 with respect to each other.

3. A process according to Claim 1 or 2, characterized in that said C₃ or C₄ monoalcohol is isopropanol.

4. A process according to one of Claims 1 to 3, characterized in that the reaction medium further comprises a mineral oil of low viscosity in a weight proportion of from 1:5 to 2:1 with respect to the sulfonic acid.

5. A process according to one of Claims 1 to 4, characterized in that the solvent (A) is selected from the aromatic hydrocarbons, the halogenated aliphatic hydrocarbons, the gas oils and the domestic fuel oils.

6. A process according to one of Claims 1 to 5, characterized in that said solvent (A) is used in a weight proportion of from 1 : 1 to 10:1 with respect to the sulfonic acid.

7. A process according to one of Claims 1 to 6, characterized in that the C₃ or C₄ monoalcohol and methanol are used in a total volume proportion of from 8:100 to 1:1 with respect to said solvent (A).

8. A process according to one of Claims 1 to 7, characterized in that said compound having nitrogen functions and a long hydrocarbon chain is selected from the polyalkenylsuccinimide-amines of the general formula: and the bis (polyalkenylsuccinimide)-amines of the general formula: wherein R represents a substantially saturated aliphatic hydrocarbon radical comprising from 20 to 250 carbon atoms, X represents an alkylene radical of from 2 to 5 carbon atoms whose two valences are located on distinct carbon atoms and m has a value of from 1 to 5.

9. A process according to one of Claims 1 to 7, characterized in that said compound having nitrogen functions and a long hydrocarbon chain is selected from the amino-acids of the general formula: wherein R¹ represents an aliphatic hydrocarbon radical comprising from 6 to 22 carbon atoms, n is an integer from 0 to 4 and p is zero when n is zero, or is 0, 1 or 2 when n is different from zero.

10. A process according to one of Claims 1 to 9, characterized in that said compound having nitrogen functions and a long hydrocarbon chain is used in a proportion of 10 to 30% by weight with respect to the sulfonic acid involved.

11. A process according to one of Claims 1 to 10, characterized in that, in the first step, calcium oxide or hydroxide is introduced in a proportion of from 1 to 30 gram-atoms of metal per gram- equivalent of sulfonic acid.

12. A process according to one of Claims 1 to 11, characterized in that the first step is effected at a temperature of from 20 to 65° C.

13. A process according to one of Claims 1 to 12, characterized in that, in the second step, the reaction mixture resulting from the first step is contacted with carbon dioxide in a very finely divided state.

14. A process according to one of Claims 1 to 13, characterized in that the second step is effected at a temperature of from 20 to 65° C.

15. A calcium complex soluble in organic media, characterized in that it is obtained by a process according to one of Claims 1 to 14, and presents a ratio of the number of gram-atoms of calcium to the number of gram-equivalents of sulfonic acid of from about 9.5:1 to 17.4:1.

16. A calcium complex soluble in organic media according to Claim 15, characterized in that it presents a ratio of the number of gram-atoms of calcium to the number of gram-equivalents of sulfonic acid of about 10.7:1.

17. Acalcium complex soluble in organic media according to Claim 15, characterized in that it presents a ratio of the number of gram-atoms of calcium to the number of gram-equivalents of sulfonic acid of about 17.4: 1.

18. A fuel or combustible composition comprising a gas oil or a fuel oil and a minor proportion of a calcium complex soluble in organic media according to one of Claims 15 to 17.

19. A lubricating composition comprising a major proportion of lubricating oil and a minor proportion of calcium complex soluble in organic media according to one of Claims 15 to 17.
